# EUROPÄISCHE PATENTSCHRIFT

(11) **EP 0 694 955 B1**
(45) Veröffentlichungstag und Bekanntmachung des Hinweises auf die Patenterteilung: **05.01.2000**
(21) Anmeldenummer: 95110849.7
(22) Anmeldetag: 11.07.1995
(51) Int. Cl.: H01J 61/56, H01J 61/30

(54) **Lampe-Schaltungseinheit**
Lamp and electronic circuitry unit
Unité de lampe et circuits électroniques

(30) Priorität: 20.07.1994 DE 9411753 U
(43) Veröffentlichungstag der Anmeldung: 31.01.1996
(73) Patentinhaber: Patent-Treuhand-Gesellschaft für elektrische Glühlampen mbH, 81543 München (DE)
(72) Erfinder: Wolf, Jürgen, D-37073 Göttingen (DE)

(56) Entgegenhaltungen:
- EP-A- 0 054 401
- WO-A-87/05436
- DE-A- 2 827 306
- FR-A- 2 444 337

## Beschreibung

Die Erfindung betrifft eine Lampe, insbesondere eine Glimmlampe sowie eine elektrische Schaltung zum Betrieb bzw. zur Ansteuerung dieser Lampe gemäß Anspruch 1.

Ein Hauptanwendungsgebiet dieser Art von Lampen ist, neben der Hilfsbeleuchtung die Signal- und Warnanzeige. Dabei wird bei Auftreten einer Zustandsänderung eines Systems die Lampe angesteuert und intermittierend oder kontinuierlich betrieben.

Für die Ansteuerung ist eine elektrische Schaltung erforderlich, die in der Regel mehrere auf einer Schaltungsplatine angeordnete Bauelemente umfaßt. In der DE-PS 27 30 829 ist beispielsweise eine Schaltung für eine Glimmlampe offenbart, die - in Abhängigkeit von der Stellung eines Thermoschalters - die Lampe kontinuierlich bzw. intermittierend betreibt. Nachteilig bei diesen und ähnlichen bisherigen Konzepten ist der große Platzbedarf der Schaltungsplatine, der eine räumliche Trennung von Lampe und Ansteuer- bzw. Betriebselektronik erfordert.

In der WO87/05436 ist eine kompakte Leuchtstofflampe mit einem Gehäuse offenbart. Innerhalb des Gehäuses befinden sich elektronische Baulelemente zum Zünden und Betreiben der Leuchtstofflampe. Ferner ist das Gehäuse mit einem elektrisch isolierenden Kunststoff ausgefüllt.

Die DE-A-2827306 zeigt eine Signalleuchte, die aus einer in einen Block aus Kunststoffmaterial eingegossenen Glimmlampe mit Vorschaltwiderstand besteht.

Der Erfindung liegt die Aufgabe zugrunde, die genannten Nachteile zu beseitigen und cine kompakte Einheit aus Lampe und elektrischer Schaltung anzugeben. Außerdem soll eine Lichtstrahlformung und -lenkung zur Erhöhung der Lichtstärke in Richtung einer bevorzugten Sichtseite der Lampe möglich sein. Darüber hinaus soll die Lampe-Schaltungseinheit gegenüber äußeren Einflüssen wie Stoßbelastungen geschützt sein.

Diese Aufgabe wird erfindungsgemäß durch die kennzeichnenden Merkmale des Anspruchs 1 bzw. 8 gelöst. Weitere vorteilhafte Ausführungen der Erfindung sind in den darauf gerichteten Unteransprüchen erläutert.

Der Grundgedanke besteht darin, die Lampe inklusive der Schaltungsanordnung in einen Block aus mindestens teilweise lichtdurchlässigem Isolierstoff, insbesondere Kunststoff einzubetten. Dabei die Lampe und die Schaltungsanordnung vollständig oder auch nur teilweise vom Block umgeben. Dies kann beispielsweise durch Spritzen oder Gießen geschehen. Insbesondere kann ein Teil eines elektrischen Bauelements, beispielsweise die Anschlußfläche eines Bauelements in SMD(Surface Mounted Device)-Technik als Kontaktfläche zur Kontaktgabe mit einer Fassung nach außen geführt sein. Die Bauelemente der Schaltungsanordnung sind durch den Isolierstoff in ihrer räumlichen Lage zueinander und bezüglich des Lampenkolbens sowie der Stromzuführungen fixiert. Dies hat den Vorteil, daß auf eine Schaltungsplatine ganz verzichtet werden kann und folglich die räumliche Positionierung der Bauteile viel flexibler und platzsparender erfolgen kann. Darüber hinaus ist - im Unterschied zur flächigen Schaltungsplatine - eine weitgehend räumliche, eng liegende und folglich sehr kompakte Anordnung von Bauteilen und Leitungen möglich. Der Isolierstoff, beispielsweise ein Kunststoff weist nämlich größere Durchschlagfeldstärken auf, als die die Bauteile üblicherweise umgebende Luft. Dies trifft in besonderem Maße beim Betrieb in Umgebungen mit hoher Luftfeuchte zu, z.B. in Feuchträumen. Außerdem bietet der Isolierstoffblock Schutz gegen Stoßbelastungen, wie sie z.B. bei der Handhabung oder beim Transport auftreten können.

Ein Hauptvorteil der Erfindung - die Integration einer Lampe inklusive Vorschalt- bzw. Steuerelektronik innerhalb einer Einheit - wird durch eine gezielte Auswahl der Bauform und Plazierung der elektrischen Bauelemente in der Nähe der Stromzuführungen ermöglicht. Dabei können die Stromzuführungen an einem oder an beiden Enden des Lampenkolbens mittels Dichtung, z.B. Quetschung nach außen geführt sein. Vorteilhaft kann ein elektrisches Bauelement gleichzeitig als lichtlenkendes Element, beispielsweise als optischer Reflektor zur Erhöhung der Lichtstärke in Richtung der Sichtseite der Lampe-Schaltungseinheit dienen. Geeignet ist ein flächiges folienartiges Bauelement, z.B. ein Folienwiderstand oder ein Folienkondensator, welches den Lampenkolben teilweise umgibt. Die dem Lampenkolben zugewandte Seite des folienartiges Bauelements ist als Spiegelfläche ausgeführt, z.B. durch Aufdampfen eines Metalls wie Silber, Gold, Aluminium, Kupfer o.ä.. Ein Teil der Oberfläche des Isolierstoffblocks kann auch selbst die Kontur eines Reflektors aufweisen und mit einer spiegelnden Schicht versehen sein. Ggf kann auf ihrer Rückseite eine Schutzschicht, z.B. aus Kunststoff aufgebracht sein. Außerdem ist es möglich auf der dem Lampenkolben abgewandten Seite des Reflektors, d.h. auf seiner Rückseite ein oder mehrere Bauelemente der Schaltung anzuordnen, beispielsweise indem elektrische Bauteile in SMD-Technik oder Schichttechnik aufgebracht sind. Im Einzelfall hängt die konkrete Anordnung der Bauelemente u.a. von der verwendeten Schaltung an sich ab sowie von den verwendeten Bauformen - nämlich konventionelle Bauform, Folien- oder SMD-Technik sowie Schichttechnik.

Eine besondere Bedeutung bei Signal- bzw. Warnanzeigen kommt dem intermittierenden Betrieb einer Lampe zu, da diese Betriebsweise bei geeignet gewählter Blinkfrequenz - typisch in der Größenordnung von 1 Hz bis einigen Hz - eine augenfälligere Signalwirkung besitzt als etwa Dauerlicht.

Eine bevorzugte Ausführung der erfindungsgemäßen Lampe-Schaltungseinheit weist deshalb innerhalb des Isolierstoffblocks eine Glimmlampe und eine damit verbundene an sich bekannte elektronische Kippschaltung auf. Diese besteht in ihrer einfachsten Form aus einem seriell in eine Stromzuführung geschalteten Widerstand, der einen parallel zu den Elektroden der Glimmlampe geschalteten Kondensator lädt. Zum Betrieb der Lampe-Schaltungseinheit an Wechselspannung, beispielsweise der Netzversorgung mit einer Netzfrequenz von 50 Hz und einer Netzspannung von 230 V, weist die Kippschaltung eine seriell in eine Stromzuführung geschaltete Diode auf. Diese beschränkt den Stromfluß in eine Richtung, so daß sich der Kondensator zunächst auflädt. Bei Erreichen der Zündspannung U_{Z} zündet die Glimmlampe und brennt mit der Brennspannung U_{B} zwischen den Elektroden. Dabei entlädt sich der Kondensator, bis die Glimmlampe bei Unterschreiten der Löschspannung U_{L} verlischt. Zünd-, Brenn- und Löschspannung ergeben sich im wesentlichen durch eine geeignete Wahl des Elektrodenabstands und -materials sowie durch Art und Druck des Füllgases. Die Blinkfrequenz f_{b} ist durch die Dimensionierung von Widerstand R und Kondensator C gezielt beeinflußbar, wobei näherungsweise die Beziehung gilt:

Der Widerstand R begrenzt außerdem den Entladungsstrom durch die Glimmlampe und beeinflußt somit deren Helligkeit. Typische Widerstandswerte, je nach gewünschter Helligkeit liegen in der Größenordnung von einigen 100 kΩ. Damit errechnen sich die für die genannten Blinkfrequenzen erforderlichen Kapazitätswerte in der Größenordnung von typisch einigen 100 nF.

Die Erfindung wird im folgenden anhand einiger Ausführungsbeispiele näher erläutert. Es zeigen
- Figur 1a: eine Draufsicht einer Glimmlampe mit einer auf einem Folienreflektor aufgebrachten Kippschaltung, eingebettet in einem transparenten Kunststoffblock für seitlichen Lichtaustritt,
- Figur 1b: eine Stirnansicht der Lampe-Schaltungseinheit aus Figur 1a,
- Figur 2: die Rückseite des Folienreflektors aus Figur 1,
- Figur 3a: einen Längsschnitt einer Glimmlampe mit einem als Reflektor wirkenden Folienkondensator sowie einer Diode und einem Widerstand in konventioneller Bauform, eingebettet in einem transparenten Kunststoffblock für seitlichen Lichtaustritt,
- Figur 3b: eine Stirnansicht der Lampe-Schaltungseinheit aus Figur 3a,
- Figur 3c: die Draufsicht auf die Sichtfläche der Lampe-Schaltungseinheit aus Figur 3a,

In den Figuren 1a und 1b sind Draufsicht und Stirnansicht einer Lampe-Schaltungseinheit schematisch dargestellt. Sie ist für seitlichen Lichtaustritt geeignet und besteht aus folgenden, in einen transparenten quaderförmigen Kunststoffblock 1 eingebetteten Komponenten: einer Glimmlampe 2 mit einer als Reflektor wirkenden ebenen Folie 3 sowie einer auf der dem Lampenkolben abgewandten Seite der Folie 3 - der Rückseite des Reflektors - aufgebrachten Kippschaltung (s. Figur 2). Die Kippschaltung besteht aus folgenden Bauteilen in SMD-Technik: einem Widerstand 4 mit dem Wert 220 kΩ, einer Diode 5 und einem Kondensator 6 mit dem Wert 450 nF. Daraus resultiert eine Blinkfrequenz von ca. 5 Hz.

Die Glimmlampe 2 besteht aus einem kreiszylindrischen Lampenkolben 7 aus Bleiglas mit einem inneren Volumen von ca. 0,11 cm³. Innerhalb des Lampenkolbens 7 befindet sich eine Gasmischung aus 99,95% Neon und 0,05% Krypton bei einem Gesamtfülldruck von 177 hPa. Ferner sind im Innern zwei axial und parallel zueinander orientierte längliche Elektroden 8a, 8b aus Metall angeordnet. Ihre Länge und ihr Durchmesser betragen 3,5 mm bzw. 0,9 mm. Die Elektroden 8a, 8b sind je mit einer Stromzuführung 9a, 9b verbunden. Der Lampenkolben 7 weist an seinem ersten Ende einen Quetschfuß 10 auf, durch den die Stromzuführungen 9a, 9b gasdicht hindurchgeführt sind, und eine dem Quetschfuß 10 gegenüberliegende Pumpspitze 11. Die Gesamtlänge des Kolbens 7 beträgt ca. 13 mm.

Die Folie 3 weist eine rechteckige Form auf und besteht aus glasfaserverstärktem Epoxyd. Die Folie 3 ist parallel zur Sichtseite 12 des Kunststoffblocks 1 angeordnet, wobei der Abstand zur Oberfläche des Lampenkolbens 7 ca. 2 mm beträgt. Die dem Lampenkolben 7 und der Sichtseite 12 zugewandte Seite der Folie 3 ist in an sich bekannter Weise mit einer spiegelnden Aluminiumschicht bedampft. Die Seitenkanten 13a, 13b der Folie 3 sind parallel zur Lampenlängsachse ausgerichtet. Die Rückseite der Reflektorfolie 3 ist in Figur 2 im Detail gezeigt. Längs ihrer Seitenkanten 13a, 13b ist die Rückseite der Reflektorfolie 3 jeweils mit einer Leiterbahn 14a, 14b versehen. In die erste Leiterbahn 14a ist die SMD-Diode 5, und in die zweite Leiterbahn 14b ist der SMD-Widerstand 4 seriell geschaltet. Zwischen den Leiterbahnen 14a, 14b ist - ebenfalls direkt auf der Rückseite der Folie 3 - der SMD-Kondensator 6 angeordnet. Er ist mittels der Verbindungsbahn 15 mit beiden Leiterbahnen 14a, 14b verbunden. Am ersten Ende der Leiterbahnen 14a, 14b sind die Stromzuführungen 9a, 9b befestigt. Diese weisen zwischen Folie 3 und Quetschfuß 10 je einen kreisbogenähnlichen Abschnitt 16a, 16b auf (s. Figur 1a). Das gegenüberliegende Ende der Leiterbahnen 14a, 14b ist jeweils über ein Drahtstück 17a, 17b mit je einem stiftförmigen elektrischen Anschluß 18a, 18b verbunden, die aus dem Kunststoffblock 1 nach außen geführt sind. Diese beiden Anschlüsse 18a, 18b dienen der elektrischen Kontaktgabe mit einer Fassung (nicht dargestellt).

In einer Variante weist die der Sichtseite gegenüberliegende Seite der Oberfläche des Kunststoffblocks eine kreiszylinderähnliche Kontur auf. Diese ist mit einem als Reflektor wirkenden Metallfilm bedampft. Die dem Lampenkolben abgewandte Seite des Metallfilms ist mit einer Isolationsschicht versehen, auf der wiederum die mit der Glimmlampe verbundene Kippschaltung, bestehend aus Kondensator, Widerstand und Diode in Schichttechnik aufgedampft ist. Zum Schutz vor Beschädigung ist auf der Schaltungsschicht eine Kunststoffschicht aufgespritzt.

In den Figuren 3a bis 3c sind ein Längsschnitt, eine Stirnansicht und eine Draufsicht (Blickrichtung gemäß Pfeil A) einer Lampe-Schaltungseinheit schematisch dargestellt. Im Unterschied zum Ausführungsbeispiel in Figur 1 weist die Glimmlampe 19 zweiseitige Stromzuführungen 20a, 20b auf. Außerdem ist die Kippschaltung mittels eines Folienkondensators 21 und einer Diode 22 sowie eines Widerstandes 23 in konventioneller Miniaturbauform realisiert.

Der als Reflektor wirkende Folienkondensator 21 besteht aus einem mehrschichtigen Laminat aus abwechselnd elektrisch leitenden bzw. dielektrischen Lagen. Die elektrisch leitenden Lagen bestehen aus Kupferfolie und sind als zwei mäanderförmig ineinander greifende Kondensatorflächen ausgebildet, die durch eine als Dielektrikum des Kondensators wirkende Epoxydfolie gegeneinander isoliert sind. Der Folienkondensator 21 besitzt ursprünglich eine rechteckförmige Grundfläche. Zur Optimierung der Abstrahlcharakteristik ist sie konkav gekrümmt und näherungsweise als eine Mantelhälfte eines senkrechten Kreiszylinders geformt, der einen Teilbereich des Lampenkolbens 24 umgibt. Die Achse des zugehörigen Kreiszylinders verläuft näherungsweise kollinear zur Lampenlängsachse, so daß die Seitenkanten 25a, 25b der Folie 21 parallel zur Lampenlängsachse ausgerichtet sind. Der Folienkondensator 21 ist in einem Abstand von ca. 2 mm von der Oberfläche des Lampenkolbens 24 angeordnet. Die dem Lampenkolben 24 zugewandte Fläche 26 des Folienkondensators 21 ist mit Chrom bedampft und wirkt als Spiegelfläche, die der Sichtseite 27 des Kunststoffblocks 28 zugewandt ist.

Die Stromzuführungen 20a, 20b sind durch die beidseitigen Quetschfüsse 29a, 29 b des Lampenkolbens 24 in den Kunststoffblock 28 geführt. Dort weisen sie je einen bogenförmigen Abschnitt 30a, 30b auf, der einen halben Kreis in der Ebene der Quetschungen beschreibt. Danach sind die Stromzuführungen 20a, 20b in Richtung längs der Seitenkanten 25a bzw. 25b geführt und an zwei diagonal gegenüberliegenden Ekken auf der Rückseite des Folienkondensators 21 kontaktiert. Längs der Seitenkanten 25a, 25b ist je eine Leiterbahn aufgebracht (nicht dargestellt), welche die Anschlüsse des Folienkondensators bilden. Sie verbinden die Stromzuführungen 20a, 20b mit der Diode 22 bzw. dem Widerstand 23. Die Diode 22 und der Widerstand 23 sind jeweils auf der der Sichtseite 27 zugewandten Breitseite der Quetschfüsse 29b bzw. 29a und senkrecht zur Längsachse des Lampenkolbens 24 angeordnet. Ihr freier Anschluß ist je mittels eines Drahtstückes 31b bzw. 31a mit den stiftförmigen elektrischen Außenanschlüssen 32b bzw. 32a verbunden.

Die Erfindung ist nicht auf die angegebenen Ausführungsbeispiele beschränkt. Insbesondere können einzelne Merkmale unterschiedlicher Ausführungsbeispiele auch miteinander kombiniert werden.

## Patentansprüche

1. Lampe-Schaltungseinheit mit
- einer Lampe, insbesondere einer Glimmlampe (2), mit einem Lampenkolben (7),
- einer elektrischen Schaltung, mit zwei oder mehr elektrischen Bauelementen (4-6),
- elektrischen Stromzuführungen, (9a, 9b; 16a, 16b; 17a, 17b) welche die Lampe und die elektrische Schaltung miteinander und mit Außenkontakten (18a, 18b), die den Anschluß einer Versorgungsspannung ermöglichen, verbinden,
- einem optischen Reflektor (3) und
- einem aus mindestens teilweise transparentem Isoliermaterial bestehenden Block (1), in den der Lampenkolben (7), die elektrische Schaltung (4-6) und der optische Reflektor (3) mindestens teilweise eingebettet sind,
dadurch gekennzeichnet, daß alle oder zumindest ein Teil der Bauelemente (4-6) der elektrischen Schaltung auf der Rückseite des Reflektors (3) angeordnet sind.

2. Lampe-Schaltungseinheit nach Anspruch 1, dadurch gekennzeichnet, daß der optische Reflektor durch eine mindestens einseitig verspiegelte Folie (3) gebildet ist, wobei die Spiegelseite dem Lampenkolben (7) zugewandt ist.

3. Lampe-Schaltungseinheit nach Anspruch 2, dadurch gekennzeichnet, daß die Folie zusätzlich als Folienkondensator ausgebildet ist.

4. Lampe-Schaltungseinheit nach Anspruch 2, dadurch gekennzeichnet, daß die Folie (3) im wesentlichen eine rechteckige Grundform aufweist, wobei die beiden Stromzuführungen (9a, 9b) der Lampe (2), ggf. über ein oder mehrere elektrische Bauelemente je mit einem ersten und zweiten Eckpunkt der Folie (3) verbunden sind und wobei die beiden freien Eckpunkte über ein oder mehrere der auf der Rückseite des Reflektors (3) angeordneten elektrischen Bauelemente (4; 5) mit dem ersten und zweiten Eckpunkt der Folie einerseits und mittels Stromzuführungen (17a; 17b) mit Außenkontakten (18a; 18b) andererseits verbunden sind.

5. Lampe-Schaltungseinheit nach einem der vorstehenden Ansprüche, dadurch gekennzeichnet, daß mindestens eines der elektrischen Bauelemente in Schichttechnik ausgebildet ist.

6. Lampe-Schaltungseinheit nach einem der vorstehenden Ansprüche, dadurch gekennzeichnet, daß mindestens eines der elektrischen Bauelemente in Surface Mounted Device (SMD)-Technik (4-6) ausgebildet ist.

7. Lampe-Schaltungseinheit nach Anspruch 6, dadurch gekennzeichnet, daß die Anschlußfläche mindestens eines SMD-Bauteils als Außenkontakt dient.

8. Lampe-Schaltungseinheit mit
- einer Lampe, insbesondere einer Glimmlampe (19), mit einem Lampenkolben (24),
- einer elektrischen Schaltung, mit zwei oder mehr elektrischen Bauelementen (21, 23),
- elektrischen Stromzuführungen (20a, 20b; 30a, 30b; 31a, 31b) welche die Lampe und die elektrische Schaltung miteinander und mit Außenkontakten (32a, 32b), die den Anschluß einer Versorgungsspannung ermöglichen, verbinden,
- einem optischen Reflektor und
- einem aus mindestens teilweise transparentem Isoliermaterial bestehenden Block (28), in den der Lampenkolben (24), die elektrische Schaltung und der optische Reflektor mindestens teilweise eingebettet sind,
dadurch gekennzeichnet, daß der optische Reflektor durch eine mindestens einseitig verspiegelte Folie gebildet ist, wobei die Spiegelseite (26) dem Lampenkolben zugewandt ist und die Folie zusätzlich als Folienkondensator (21) ausgebildet ist.

## Claims

1. Lamp/circuit unit having
- a lamp, in particular a glow lamp (2), having a light bulb (7),
- an electrical circuit, having two or more electrical components (4-6),
- electrical leads (9a, 9b; 16a, 16b; 17a, 17b) which join the lamp and the electrical circuit to one another and to external contacts (18a, 18b) which allow connection to a supply voltage,
- an optical reflector (3), and
- a block (1) which consists of at least partially transparent insulating material and in which the light bulb (7), the electrical circuit (4-6) and the optical reflector (3) are at least partially embedded,
characterized in that all or at least some of the components (4-6) of the electrical circuit are arranged on the rear side of the reflector (3).

2. Lamp/circuit unit according to Claim 1, characterized in that the optical reflector is formed by a foil (3) mirrored on at least one side, the mirror side facing the light bulb (7).

3. Lamp/circuit unit according to Claim 2, characterized in that the foil is additionally designed as a foil capacitor.

4. Lamp/circuit unit according to Claim 2, characterized in that the foil (3) has an essentially rectangular basic shape, the two electrical leads (9a, 9b) of the lamp (2) being each respectively joined to a first and second corner of the foil (3), if appropriate through one or more electrical components, and the two free corners being joined through one or more electrical components (4; 5), arranged on the rear side of the reflector (3), to the first and second corners of the foil, on the one hand, and by means of electrical leads (17a; 17b) to external contacts (18a; 18b) on the other hand.

5. Lamp/circuit unit according to one of the preceding claims, characterized in that at least one of the electrical components is designed in film technology.

6. Lamp/circuit unit according to one of the preceding claims, characterized in that at least one of the electrical components is designed in surface mounted device (SMD) technology (4-6).

7. Lamp/circuit unit according to Claim 6, characterized in that the connection surface of at least one SMD component serves as an external contact.

8. Lamp/circuit unit having
- a lamp, in particular a glow lamp (19), having a light bulb (24),
- an electrical circuit, having two or more electrical components (21, 23),
- electrical leads (20a, 20b; 30a, 30b; 31a, 31b) which join the lamp and the electrical circuit to one another and to external contacts (32a, 32b) which allow connection to a supply voltage,
- an optical reflector, and
- a block (28) which consists of at least partially transparent insulating material and in which the light bulb (24), the electrical circuit and the optical reflector are at least partially embedded,
characterized in that the optical reflector is formed by a foil mirrored on at least one side, the mirror side (26) facing the light bulb and the foil being additionally designed as a foil capacitor (21).

## Revendications

1. Unité lampe-circuit, comportant
- une lampe, notamment une lampe (2) à lueur, comportant une ampoule (7) de lampe,
- un circuit électrique, comportant deux ou plus composants (4 à 6) électriques,
- des entrées (9a, 9b; 16a, 16b; 17a, 17b) de courant électrique, qui relient la lampe et le circuit électrique l'un à l'autre et à des contacts (18a, 18b) extérieurs, qui permettent le raccordement d'une tension d'alimentation,
- un réflecteur (3) optique et
- un bloc (1) qui est constitué d'un matériau isolant au moins partiellement transparent et dans lequel sont enrobés au moins partiellement l'ampoule (7) de la lampe, le circuit (4 à 6) électrique et le réflecteur optique,
caractérisée en ce que tous les composants (4 à 6), ou au moins une partie d'entre eux, du circuit électrique sont montés sur la face arrière du réflecteur (3).

2. Unité lampe-circuit suivant la revendication 1, caractérisée en ce que le réflecteur optique est formé par un ruban (3) sur lequel on a déposé au moins d'un côté une couche réfléchissante, le côté réfléchissant étant tourné vers l'ampoule (7) de lampe.

3. Unité lampe-circuit suivant la revendication 2, caractérisée en ce que le ruban est réalisé de plus en condensateur à feuille.

4. Unité lampe-circuit suivant la revendication 2, caractérisée en ce que le ruban (3) a sensiblement une forme de base rectangulaire, les deux entrées (9a, 9b) de courant de la lampe (2) étant reliées, éventuellement par l'intermédiaire d'un ou de plusieurs composants électriques, chacune à un premier et un deuxième sommet du ruban (3) et les deux sommets libres étant reliés, par l'intermédiaire d'un ou de plusieurs composants (4, 5) électriques montés sur la face arrière du réflecteur (3), au premier et au deuxième sommet du ruban, d'une part, et, au moyen d'entrées (17a ; 17b) de courant, au contact (18a ; 18b) extérieur, d'autre part.

5. Unité lampe-circuit suivant l'une des revendications précédentes, caractérisée en ce qu'au moins un des composants électriques est réalisé en technique de couche.

6. Unité lampe-circuit suivant l'une des revendications précédentes, caractérisée en ce qu'au moins un des composants électriques est réalisé en technique (4 à 6) des composants montés en surface.

7. Unité lampe-circuit suivant la revendication 6, caractérisée en ce que la surface de raccordement d'au moins un composant (SMD) sert de contact extérieur.

8. Unité lampe-circuit, comportant
- une lampe, notamment une lampe (19) à lueur, comportant une ampoule (24) de lampe,
- un circuit électrique, comportant deux ou plusieurs composants (21, 23) électriques,
- des entrées (20a, 20b; 30a, 30b; 31a, 31b) de courant électrique, qui relient la lampe et le circuit électrique l'un à l'autre et à des contacts (32a, 32b) extérieurs, ces derniers permettant le raccordement d'une tension d'alimentation,
- un réflecteur optique et
- un bloc (28) qui est constitué en un matériau isolant au moins partiellement transparent et dans lequel sont enrobés au moins partiellement l'ampoule (24) de lampe, le circuit électrique et le réflecteur optique,
caractérisée en ce que le réflecteur optique est formé par un ruban sur lequel on a déposé au moins d'un côté une couche réfléchissante, le côté (26) réfléchissant étant tourné vers l'ampoule de la lampe et le ruban étant réalisé de plus en condensateur (21) à feuille.
